# FASCICULE DE BREVET EUROPEEN

(11) **EP 3 492 998 B1**
(45) Date de publication et mention de la délivrance du brevet: **12.08.2020**
(21) Numéro de dépôt: 17204924.9
(22) Date de dépôt: 01.12.2017
(51) Int. Cl.: G04D 7/12

(54) **CONTRÔLE CHRONOMÉTRIQUE DYNAMIQUE**
DYNAMISCHES CHRONOMETRISCHES ÜBERPRÜFUNGSVERFAHREN
DYNAMIC CHRONOMETRIC MONITORING

(43) Date de publication de la demande: 05.06.2019
(73) Titulaire: Montres Breguet S.A., 1344 L'Abbaye (CH)
(72) Inventeur: STRANCZL, Marc, 1260 Nyon (CH); PIGUET, René, 1033 Cheseaux-sur-Lausanne (CH)
(74) Mandataire: ICB SA

(56) Documents cités:
- CH-A1- 699 301
- CH-A5- 695 197
- FR-A1- 2 060 033

## Description

### Domaine de l'invention

L'invention concerne un dispositif de contrôle chronométrique dynamique de mouvement de montre, ou de montre, ledit dispositif comportant au moins un réceptacle agencé pour le maintien, jusqu'à un seuil d'accélération donné, d'au moins un mouvement ou d'une montre, et comportant des moyens de manœuvre agencés pour manœuvrer dans l'espace chaque dit réceptacle, agencés pour imposer à chaque dit réceptacle au moins un cycle prédéfini ou aléatoire quant à sa trajectoire et son évolution dynamique le long de cette trajectoire sous le pilotage de moyens de commande comportant une horloge ou reliés à une base de temps externe, ledit cycle comportant le passage par tendes positions normalisées de contrôle chronométrique.

L'invention concerne aussi un procédé de contrôle chronométrique dynamique de mouvement de montre, ou de montre.

L'invention concerne le domaine des contrôles chronométriques pour les pièces d'horlogerie mobiles, montres et chronomètres de marine ou de bord.

### Arrière-plan de l'invention

Le contrôle chronométrique d'une pièce d'horlogerie, notamment une montre, ou de son mouvement, est capital pour vérifier la qualité du produit remis à l'utilisateur. Ce contrôle est régi par des normes de certifications officielles, établies par des laboratoires ou observatoires reconnus, qui sont incontournables pour la mise sur le marché des produits.

Les contrôles chronométriques actuels mesurent les propriétés de la montre dans des positions statiques. Classiquement des contrôles statiques sont effectués dans six positions de contrôle, deux horizontales et quatre verticales.

Les constructeurs s'intéressent, de surcroît, à différentes positions intermédiaires dans l'espace, qui semblent plus représentatives du porter réel d'une montre. Par exemple l'ouvrage collectif « Théorie d'horlogerie » de MM. Reymondin, Monnier, Jeanneret, Pelaratti, édité par la FET (Fédération des écoles techniques) en Suisse, page 158, figure 7.85, cite dans la position verticale 8 heures en haut avec inclinaison à 30°.

Le document du Congrès International de Chronométrie 2007, à Colombier (Suisse), page 45, émis par MM Meissner, Pellet, Müller, Gervaise, Meylan, fait ainsi état de cycles de mesure automatisés dans les 6 positions de référence, plus les positions intermédiaires à 45°.

Le dispositif « cyclotest » est une machine servant à remonter et maintenir remontées des montres mécaniques avec un système de remontage automatique. La montre est positionnée sur un dispositif rotatif qui la maintient en permanence dans un mouvement dynamique. La montre a tendance à prendre du retard lorsqu'elle est placée sur ce dispositif. Ce dispositif est couramment utilisé par les horlogers pour maintenir la montre en fonction. Typiquement, l'horloger note l'heure de la montre et une heure de référence, place la montre sur le dispositif « cyclotest » ou dans une position statique sur son établi durant typiquement 24h, note à nouveau l'heure de référence et l'heure affichée et en déduit la valeur de la dérive de marche de la montre (cette mesure correspond à la marche diurne).

Le document Rolex EP 3 136 189 A1 au nom de ROLEX décrit une méthode de mesure chronométrique et plus particulièrement sur les positions dans lesquelles la montre ou tête de montre est positionnée durant la mesure. Les contrôles de chronométrie simulent, via des positions statiques, les diverses positions de la montre durant la journée d'un porter type.

Le document CH695197A5 au nom de TAG HEUER décrit un procédé de qualification de montres, comportant les étapes suivantes:
- choix d'une suite de tests parmi plusieurs suites de tests prédéterminées, avec au moins deux tests distincts permettant de vérifier si ladite montre satisfait aux exigences d'un niveau de qualification choisi au sein d'une gamme qualitative comprenant au moins trois niveaux qualitatifs discrets distincts,
- réglage d'une pluralité de paramètres de test prédéfinis sur un parc comportant plusieurs dispositifs de test paramétrables, ces paramètres dépendant de la suite de test choisie, et ces dispositifs de test permettant d'effectuer sur une montre complète et/ou sur un élément de la montre au moins deux tests distincts parmi les tests suivants: test d'abrasion, test d'étanchéité, test de fonctionnement d'organes externes de la montre, dont les boutons-poussoirs et/ou le fermoir, et/ou la lunette tournante et/ou la couronne, test de résistance à la fatigue mécanique par traction, torsion, flexion, pliage, chocs répétitifs, cisaillement, compression et/ou déchirure, test de vibration, test d'accélération et/ou de choc, test climatique, test d'arrachement, test de résistance au rayonnement ultraviolet, test de résistance à l'ozone, test de résistance aux agents solvants, test de résistance à la corrosion à l'aide d'eau salée, d'eau chlorée et/ou de sueur,

- exécution, à l'aide des dispositifs de test paramétrés, du programme de tests correspondant à la suite de test choisie,
- attribution à la montre testée du niveau de qualification en fonction du résultat de chacun des tests exécutés.

Le document CH699301A1 au nom de METALLO TESTS décrit un dispositif de tests pour un mouvement de montre, comportant un support susceptible de recevoir au moins un mouvement de montre pour une pluralité de tests de fiabilité, ce support comportant au moins une ouverture et étant adapté à être positionné dans différents modules de tests de fiabilité, au moins un capteur de mesures associé au mouvement de montre, le capteur de mesures étant susceptible de mesurer des valeurs indicatives de différents paramètres du mouvement de montre durant un procédé de tests relatif à ces paramètres; et un élément porteur adapté à porter le mouvement de montre, cet élément porteur étant fixable au support pour fermer l'ouverture afin d'enfermer le mouvement de montre et le capteur de mesures à l'intérieur du support.

Le document EP10192725 au nom de The Swatch Group Research & Development Ltd décrit des qualifications chronométriques par méthodes optiques.

### Résumé de l'invention

L'invention vise à définir des critères de contrôle chronométrique pour qualifier précisément les montres produites, et à mettre en place des outils et méthodes de contrôle adéquats.

A cet effet, l'invention concerne un dispositif de contrôle chronométrique dynamique de mouvement de montre, ou de montre, selon la revendication 1.

L'invention concerne encore un procédé de contrôle chronométrique dynamique de mouvement de montre, ou de montre, selon la revendication 12.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée, des moyens de manœuvre multi-axes, sous forme d'un robot simulant un membre supérieur d'un utilisateur, avec des articulations d'épaule et de coude, et, au niveau du poignet, un réceptacle pour le maintien d'un mouvement d'horlogerie ou d'une montre dont on veut réaliser un contrôle chronométrique, le robot est ici interfacé avec un second manipulateur qui porte des moyens de réglage d'ajustement, aptes à coopérer directement avec ce mouvement ou cette montre pour son ajustement de marche;
- la figure 2 est un schéma-blocs présentant un bus de données et les différents circuits de pilotage, de contrôle, d'analyse, de base de temps, de commande, pour effectuer le contrôle de marche et délivrer un certificat en étape finale après menée à bien du processus itératif de contrôle et de réglage, et obtention de résultats de contrôle statique et de contrôles dynamiques tous dans des tolérances prédéfinies ;
- la figure 3 représente, de façon schématisée, un piton de fixation de la spire externe du spiral d'un résonateur, avec une vis de réglage excentrique apte à être ajustée par le second manipulateur de la figure 1.

### Description détaillée des modes de réalisation préférés

L'invention se propose de différencier les positions statiques usuelles, et les mouvements dynamiques, et, à cet effet, de définir un critère de chronométrie correspondant à un concept de « position dynamique ».

On comprend que, au cours d'une même journée, une montre qui est portée par un utilisateur, peut occuper des positions statiques parfois prolongées (par exemple posée sur un bureau dans la journée, ou sur une table de nuit durant la nuit, ou encore durant la journée lorsque le porteur lit un livre ou est sans activité physique, en voyage par exemple) et peut occuper une infinité de positions à d'autres moments, lors de phases où la montre est constamment en train de varier de position, par exemple lorsque le porteur marche : ce concept de « position dynamique » correspond à ce mouvement continu.

Par analogie, on peut simplifier l'approche de l'invention, en imaginant une montre placée dans un manège de type grand huit, qui est au repos 12 heures par jour en vertical, et fait des loopings pendant les 12 heures restantes (avec statistiquement: 6 heures la tête en haut, et 6 heures la tête en bas).

Une certification chronométrique classique consisterait à certifier la marche de la manière suivante :
- 18 heures en position « vertical haut », correspondant au total des 12 heures du repos et des 6 heures pendant lesquelles statistiquement la montre est dans cette position durant les loopings) ;
- 6 heures en position « vertical bas », correspondant aux 6 heures où la montre est statistiquement dans cette position durant les loopings ;
- la montre ne devrait alors pas présenter de dérive de plus de ± 2 secondes par jour.

Alors que, selon une certification de type « position dynamique » selon l'invention consisterait à certifier la marche de la manière suivante :
- 12 heures en position « vertical haut » ;
- 12 heures en « position dynamique » (de type looping) ;
- la montre ne doit pas présenter de dérive supérieure à une certaine valeur, de plus de ± x secondes par jour.

Il s'agit de définir cette « position dynamique », notamment selon les points suivants :
- un relevé avec un accéléromètre au poignet fournit un relevé des accélérations subies par la montre. Il est possible de définir un critère, par exemple un seuil d'accélération, qui permet de différencier les positions statiques des mouvements dynamiques ;
- les positions statiques sont pondérées selon les 6 positions horlogères habituelles ;
- la/les positions dynamiques peuvent être définies selon les accélérations relevées sur des porteurs. Par exemple, une position dynamique peut reproduire de manière précise le mouvement d'une montre lorsque le porteur marche. Une autre position dynamique peut reproduire tous les autres mouvements aléatoires de la journée (s'habiller, boire, manger, ou autre...) ;
- dans la position dynamique, la montre est constamment en mouvement ou accélérée, sans pour autant n'être que simple succession de positions statiques ;
- cette position dynamique est valable également pour des montres sans remontage automatique ;
- le déplacement exact appliqué à la montre peut être, à volonté, programmé, ou totalement aléatoire ;
- le déplacement exact peut être imposé et défini précisément. Par exemple, la montre peut être sur un dispositif « cyclotest » avec lequel la trajectoire de la montre est connue ;
- le déplacement peut reproduire un porter statistique, et peut aussi comporter un passage obligatoire par certaines position intermédiaires pré-définies, paramétrables ;
- la vitesse du déplacement appliqué peut être variable ou constante ;
- la variation d'autres paramètres physiques, comme non limitativement la température et la pression atmosphérique, ou l'hygrométrie, ou autre, peut être combinée avec les déplacements imposés au mouvement ou à la montre ;
- la mesure des propriétés chronométriques (marche et amplitude) peut se faire en continu sur le dispositif dynamique, ou via une mesure d'état (lecture de l'heure) avant et après la période en « position dynamique ».

L'invention permet ainsi de caractériser les propriétés chronométriques de la montre de manière plus précise et plus fidèle au porté/besoin du client.

L'invention concerne ainsi un dispositif 1 de contrôle chronométrique dynamique de mouvement 2 de montre 3, ou de montre 3. Ce dispositif 1 comporte au moins un réceptacle 4, qui est agencé pour le maintien en toute sécurité, jusqu'à un seuil d'accélération donné, d'au moins un mouvement 2 ou d'une montre 3.

Le dispositif 1 comporte des moyens de manœuvre multi-axes 20, qui sont agencés pour manœuvrer dans l'espace chaque réceptacle 4, et qui sont agencés pour imposer à chaque réceptacle 4 au moins un cycle prédéfini ou aléatoire quant à sa trajectoire et son évolution dynamique le long de cette trajectoire sous le pilotage de moyens de commande 5 comportant une horloge 6 ou reliés à une base de temps externe.

Ce cycle, notamment quand il est prédéfini, comporte le passage par des positions normalisées de contrôle chronométrique, notamment mais non limitativement les six positions normalisées de contrôle chronométrique, de type « COSC Contrôle Officiel Suisse des Chronomètres », ou par les positions requises pour des référentiels analogues : Observatoire Chronométrique de Genève, Observatoire de Besançon, Observatoire de Hambourg, ancien Observatoire Chronométrique de Neuchâtel, ou similaire.

Les moyens de manœuvre 20 sont agencés pour manœuvrer en continu dans l'espace chaque réceptacle 4, et le dispositif 1 comporte des moyens capteurs de marche 7, qui sont agencés pour l'enregistrement continu et en dynamique des paramètres de marche de chaque mouvement 2 (ou montre 3) embarqué dans un réceptacle 4 au cours d'un mouvement ou/et d'une accélération. Cet enregistrement continu, propre à l'invention, est corrélé avec l'enregistrement des paramètres de marche, et des conditions physiques de l'environnement dans lequel se déroule le contrôle chronométrique. Cette manœuvre en continu n'impose pas nécessairement un mouvement permanent du réceptacle 4, qui peut prendre des positions statiques au cours du cycle.

Le dispositif 1 comporte des moyens de pilotage 10 et des moyens d'analyse 9 interfacés avec les moyens de commande 5, les moyens capteurs de marche 7, et les moyens capteurs d'environnement 8, et qui sont agencés pour évaluer le comportement au porter de chaque mouvement 2 ou respectivement de chaque montre 3. Ces moyens de pilotage 10 et d'analyse 9 sont encore agencés pour délivrer un certificat de contrôle dans le cas où toutes les valeurs mesurées satisfont à des tolérances pré-définies, ou à relancer un processus itératif de reprise de réglage de marche et de test dans le cas contraire, aussi bien pour les positions statiques normalisées que pour des positions dynamiques où l'accélération et la vitesse sont non nulles et qui correspondent à des critères complémentaires de chronométrie dynamique, qu'on définit pour qualifier la marche lors d'un mouvement continu imprimé au mouvement 2, ou respectivement à la montre 3.

Ces moyens de pilotage 10 comportent des moyens de mémorisation 30, qui sont agencés pour stocker des paramètres de tolérances, de seuils de valeur, ou/et pour stocker des paramètres de durée et de conditions physiques représentatifs de porter-types particuliers, et sont à cet effet avantageusement couplés avec ces moyens capteurs d'environnement 8 et avec des moyens générateurs d'environnement 80, lesquels sont agencés pour imposer des conditions physiques particulières là où se déroule la mesure : température, hygrométrie, champ magnétique, ou autre.

Plus particulièrement, ces moyens de manœuvre multi-axes 20 sont agencés pour manœuvrer dans l'espace chaque réceptacle 4 selon au moins deux degrés de liberté en simultané.

Plus particulièrement, ce dispositif 1 comporte des moyens de réglage de marche 11, et les moyens de pilotage 10 sont agencés pour adresser des signaux de commande à des actionneurs 12 que comportent les moyens de réglage de marche 11, pour corriger la marche de moyens d'ajustement 13 que comporte un résonateur du mouvement 2 ou respectivement de la montre 3, avant de procéder à au moins un nouveau cycle prédéfini ou aléatoire de test.

Dans une variante, les moyens de pilotage 10 comportent un afficheur apte à communiquer à un technicien horloger les instructions pour le réglage du résonateur du mouvement 2 ou de la montre 3.

Plus particulièrement, les moyens de pilotage 10 sont agencés pour délivrer, quand tous les tests effectués satisfont aux critères chronométriques prédéfinis, tant statiques que dynamiques, un document qui est le certificat de chronométrie du mouvement 2 considéré (ou de la montre 3 selon le cas).

Plus particulièrement, ces moyens capteurs de marche 7, et les moyens capteurs d'environnement 8 sont agencés pour soumettre le mouvement 2 ou respectivement la montre 3, à des tests complémentaires de validation, prédéfinis ou aléatoires.

Plus particulièrement, les moyens de pilotage 10 sont agencés pour commander les moyens de manœuvre multi-axes 20 de façon à simuler les mouvements du bras ou/et de l'avant-bras ou/et de la main d'un utilisateur droitier ou gaucher, avec des amplitudes angulaires limitées aux amplitudes angulaires naturelles au niveau respectivement de l'épaule, du coude, du poignet.

Plus particulièrement encore, ces moyens de pilotage 10 sont agencés pour commander les moyens de manœuvre multi-axes 20 de façon à générer un mouvement résultant du mouvement 2 ou respectivement de la montre 3, le long d'une surface réglée ou d'une sphère ou d'un ellipsoïde ou d'un hyperboloïde.

Selon l'invention, ces moyens de pilotage 10 comportent des moyens de génération de nombres aléatoires 14, qui sont agencés, ou bien pour donner une valeur aléatoire à un paramètre du programme de pilotage, ou bien pour intervenir dans le déroulement du programme de pilotage par déclenchement d'un nouveau mouvement, et qui sont agencés pour déclencher l'interruption, à des instants aléatoires, du cycle prédéfini, pour imprimer au mouvement 2 ou respectivement à la montre 3 une trajectoire selon une vitesse aléatoire ou/et selon une accélération aléatoire ou/et selon des vecteurs mouvement de module aléatoire ou/et de direction ou/et de sens aléatoire, selon des courses limitées à un volume enveloppe prédéfini.

Plus particulièrement, ces moyens de génération de nombres aléatoires 14 sont agencés pour imposer aux moyens de pilotage 10 une durée aléatoire de cette interruption.

Dans une variante, les moyens de pilotage 10 sont agencés pour reprendre le cycle prédéfini ou aléatoire selon la position atteinte lors de l'interruption, dès la fin de l'interruption. Dans une variante particulière, la fin de l'interruption est gérée par l'horloge 6 du dispositif 1.

Dans une réalisation particulière, les moyens de manoeuvre multi-axes 20 comportent au moins un robot multi-axes 21 qui comporte, entre une articulation d'épaule 22 et une articulation de coude 23 limitées aux mêmes courses angulaires que le bras humain, un bras supérieur 24 de robot de dimensions voisines de celles d'un bras humain, et en partie distale au-delà du coude 23, un bras inférieur 25 de dimensions voisines de celles d'un avant-bras humain et porteur, au voisinage de son extrémité distale, du mouvement 2 ou respectivement de la montre 3. Plus particulièrement, ce robot multi-axes 21 comporte trois axes au niveau de l'articulation d'épaule 22 (mouvements d'abduction-adduction dans le plan frontal, et flexion-extension dans le plan sagittal), et au moins un axe au niveau de l'articulation de coude 23. Toutefois les mouvements complexes de supination et de pronation de l'avant-bras, dans le plan transversal, peuvent être approchés, en ce qui concerne l'effet résultant pour une montre 3 portée sur l'avant-bras en butée contre le saillant du cubitus, par trois axes de robot au niveau du coude. Un robot à 6 axes classique du négoce convient donc bien à l'application de contrôle chronométrique dynamique.

Dans une variante, les moyens de pilotage 10 comportent des moyens de mémorisation 30, qui sont agencés pour stocker des paramètres de tolérances, de seuils de valeurs de débattement angulaire, des seuils de vitesses, des seuils d'accélérations, ou/et les moyens de mémorisation 30 sont agencés pour stocker une séquence cinématique enregistrée selon les mouvements d'un utilisateur-type, ou/et une séquence cinématique programmée.

Dans une autre variante, chaque réceptacle 4 comporte au moins un capteur inertiel comportant au moins un accéléromètre agencé pour mesurer l'accélération imprimée au mouvement 2 ou respectivement à la montre 3, et distinguer des positions statiques où l'accélération et la vitesse sont nulles et parmi lesquelles sont les des positions normalisées de contrôle chronométrique, notamment les six positions normalisées de contrôle chronométrique, et des positions dynamiques où l'accélération et la vitesse sont non nulles et qui correspondent à des critères complémentaires de chronométrie dynamique.

Plus particulièrement, et de façon non limitative, les moyens capteurs de marche 7 sont acoustiques, tels qu'un microphone ou similaire, ou sont optiques, tels qu'une caméra.

Dans une variante particulière, les moyens de réglage de marche 11 comportent un manipulateur robotisé, apte à intervenir par vissage d'une vis de raquette, déplacement ou/et rotation d'un piton de spiral, par déformation ou déplacement de goupilles de limitation de la partie active d'un spiral, par action d'un faisceau laser sur un spiral ou sur un balancier, ou similaire.

La figure 3 illustre un exemple de réglage sur un piton de fixation de la spire externe du spiral d'un résonateur, avec une vis de réglage excentrique apte à être ajustée par un second manipulateur, ce qui diffère du mode opératoire classique selon lequel on règle plutôt des masselottes ou les vis sur le balancier pour régler l'inertie et le balourd.

L'invention concerne encore un procédé de contrôle chronométrique dynamique d'un mouvement 2 de montre 3, ou d'une montre 3, selon lequel on impose au mouvement 2 ou respectivement à la montre 3, au cours d'au moins une partie d'un cycle de contrôle, des mouvements dans l'espace. Ces mouvements comportent au moins un cycle prédéfini ou aléatoire quant à sa trajectoire et son évolution dynamique le long de cette trajectoire sous le pilotage de moyens de commande 5 comportant une horloge 6 ou reliés à une base de temps externe. Ce cycle prédéfini comporte le passage par des positions normalisées de contrôle chronométrique, notamment les six positions normalisées de contrôle chronométrique.

On mesure les paramètres de marche (marche et amplitude) du mouvement 2, ou respectivement de la montre 3, dans les six positions et dans d'autres positions intermédiaires programmées ou/et aléatoires.

On effectue en continu le contrôle chronométrique du mouvement 2, ou respectivement de la montre 3, en on enregistre en continu et en dynamique les paramètres de marche du mouvement 2, ou respectivement de la montre 3, qu'on compare les paramètres de marche avec des valeurs de consigne.

On délivre un certificat de contrôle dans le cas où toutes les valeurs mesurées satisfont à des tolérances pré-définies, ou on relance un processus itératif de reprise de réglage de marche et de test dans le cas contraire.

Selon l'invention, on mesure l'accélération imprimée au mouvement 2, ou respectivement à la montre 3, pour distinguer des positions statiques où l'accélération et la vitesse sont nulles et parmi lesquelles sont les six positions normalisées de contrôle chronométrique, et des positions dynamiques où l'accélération et la vitesse sont non nulles et qui correspondent à des critères complémentaires de chronométrie dynamique, qu'on définit pour qualifier la marche lors d'un mouvement continu imprimé au mouvement 2 ou respectivement à la montre 3.

Plus particulièrement, au cours d'au moins une partie du cycle de contrôle, on impose au mouvement 2, ou respectivement à la montre 3, des mouvements dans l'espace selon au moins deux degrés de liberté en simultané.

Plus particulièrement, on programme la manœuvre du mouvement 2, ou respectivement de la montre 3, par apprentissage sur la base de mouvements enregistrés sur un utilisateur test, pendant une durée journalière.

Selon l'invention, on génère des mouvements aléatoires du mouvement 2, ou respectivement de la montre 3, pour lui imprimer des positions dynamiques dans lesquelles on effectue des contrôles complémentaires de chronométrie dynamique.

Dans une variante particulière, un même réceptacle 4 regroupe plusieurs mouvements 2 ou montres 3, est agencé pour être manipulé par un robot, et comporte des repères de positionnement pour l'identification précise de son positionnement dans l'espace, et comporte des orifices agencés pour le passage de capteurs et/ou de moyens de réglage.

En somme, l'invention permet une meilleure connaissance du comportement d'un mouvement horloger ou d'une montre pendant toutes les phases de son utilisation. Les contrôles supplémentaires effectués par rapport aux référentiels classiques ont une contrepartie notable en faveur de l'utilisateur. La conception d'un dispositif 1 selon l'invention permet de réaliser des opérations de contrôle utiles pendant des phases qui étaient autrefois des phases de transition improductives, et améliore la qualité globale fournie à la clientèle.

L'automatisation poussée de ce poste de production-contrôle permet, aussi, d'effectuer un contrôle approfondi de la marche d'un mouvement horloger sur la base des seules positions dynamiques, en effet la fourniture d'un certificat selon des positions statiques n'est pas toujours exigée, et il n'est alors pas nécessaire d'immobiliser le mouvement ou la montre pendant la durée correspondantes, car les contrôles chronométriques dynamiques constituent un excellent moyen de qualifier une production.

## Revendications

1. Dispositif (1) de contrôle chronométrique dynamique de mouvement (2) de montre (3), ou de montre (3), ledit dispositif (1) comportant au moins un réceptacle (4) agencé pour le maintien, jusqu'à un seuil d'accélération donné, d'au moins un mouvement (2) ou d'une montre (3), et comportant des moyens de manœuvre (20) agencés pour manœuvrer dans l'espace chaque dit réceptacle (4), agencés pour imposer à chaque dit réceptacle (4) au moins un cycle prédéfini ou aléatoire quant à sa trajectoire et son évolution dynamique le long de cette trajectoire sous le pilotage de moyens de commande (5) comportant une horloge (6) ou reliés à une base de temps externe, ledit cycle comportant le passage par des positions statiques normalisées de contrôle chronométrique, tel que lesdits moyens de manœuvre (20) sont agencés pour manœuvrer en continu dans l'espace chaque dit réceptacle (4), et en ce que ledit dispositif (1) comporte des moyens capteurs de marche (7) pour l'enregistrement continu et en dynamique des paramètres de marche de chaque mouvement (2) embarqué dans un dit réceptacle (4) au cours d'un mouvement ou/et d'une accélération, en relation avec des moyens capteurs d'environnement (8) pour l'enregistrement continu, corrélé avec ledit enregistrement des paramètres de marche, des conditions physiques de l'environnement dans lequel se déroule ledit contrôle chronométrique, et ledit dispositif (1) comporte des moyens de pilotage (10) et des moyens d'analyse (9) interfacés avec lesdits moyens de commande (5), lesdits moyens capteurs de marche (7), et lesdits moyens capteurs d'environnement (8), et agencés pour évaluer le comportement au porter de chaque dit mouvement (2) ou respectivement de chaque dite montre (3), à délivrer un certificat de contrôle dans le cas où toutes les valeurs mesurées satisfont à des tolérances pré-définies, ou à relancer un processus itératif de reprise de réglage de marche et de test dans le cas contraire, aussi bien pour lesdites positions statiques normalisées que pour des positions dynamiques où l'accélération et la vitesse sont non nulles et qui correspondent à des critères complémentaires de chronométrie dynamique, qu'on définit pour qualifier la marche lors d'un mouvement continu imprimé audit mouvement (2) ou respectivement à ladite montre (3), tel que lesdits moyens de pilotage (10) sont agencés pour commander lesdits moyens de manœuvre multi-axes (20) de façon à simuler les mouvements du bras ou/et de l'avant-bras ou/et de la main d'un utilisateur droitier ou gaucher, avec des amplitudes angulaires limitées aux amplitudes angulaires naturelles au niveau respectivement de l'épaule, du coude, du poignet, et encore tel que lesdits moyens de pilotage (10) comportent des moyens de génération de nombres aléatoires (14) agencés pour déclencher l'interruption, à des instants aléatoires, dudit cycle prédéfini, pour imprimer audit mouvement (2) ou respectivement à ladite montre (3) une trajectoire selon une vitesse aléatoire ou/et selon une accélération aléatoire ou/et selon des vecteurs mouvement de module aléatoire ou/et de direction ou/et de sens aléatoire, selon des courses limitées à un volume enveloppe prédéfini.

2. Dispositif (1) selon la revendication 1, **caractérisé en ce que** lesdits moyens de manœuvre (20) sont agencés pour manœuvrer dans l'espace chaque dit réceptacle (4) selon au moins deux degrés de liberté en simultané.

3. Dispositif (1) selon la revendication 1 ou 2, **caractérisé en ce que** ledit dispositif (1) comporte des moyens de réglage de marche (11), et **en ce que** lesdits moyens de pilotage (10) sont agencés pour adresser des signaux de commande à des actionneurs (12) que comportent lesdits moyens de réglage de marche (11), pour corriger la marche de moyens d'ajustement (13) que comporte un résonateur dudit mouvement (2) ou respectivement de ladite montre (3), avant de procéder à au moins un nouveau dit cycle prédéfini ou aléatoire de test.

4. Dispositif (1) selon l'une des revendications 1 à 3, **caractérisé en ce que** lesdits moyens capteurs de marche (7), et lesdits moyens capteurs d'environnement (8) sont agencés pour soumettre ledit mouvement (2) ou respectivement ladite montre (3), à des tests complémentaires de validation, prédéfinis ou aléatoires.

5. Dispositif (1) selon l'une des revendications 1 à 4, **caractérisé en ce que** lesdits moyens de pilotage (10) sont agencés pour commander lesdits moyens de manœuvre multi-axes (20) de façon à générer un mouvement résultant dudit mouvement (2) ou respectivement de ladite montre (3), le long d'une surface réglée ou d'une sphère ou d'un ellipsoïde ou d'un hyperboloïde.

6. Dispositif (1) selon l'une des revendications 1 à 5, **caractérisé en ce que** lesdits moyens de génération de nombres aléatoires (14) sont agencés pour imposer auxdits moyens de pilotage (10) une durée aléatoire de ladite interruption.

7. Dispositif (1) selon la revendication 6, **caractérisé en ce que** lesdits moyens de pilotage (10) sont agencés pour reprendre ledit cycle prédéfini ou aléatoire selon la position atteinte lors de ladite interruption, dès la fin de ladite interruption.

8. Dispositif (1) selon l'une des revendications 1 à 7, **caractérisé en ce que** lesdits moyens de manœuvre multi-axes (20) comportent au moins un robot multi-axes (21) comportant, entre une articulation d'épaule (22) et une articulation de coude (23) limitées aux mêmes courses angulaires que le bras humain, un bras supérieur (24) de robot de dimensions voisines de celles d'un bras humain, et en partie distale au-delà dudit coude (23), un bras inférieur (25) de dimensions voisines de celles d'un avant-bras humain et porteur, au voisinage de son extrémité distale, dudit mouvement (2) ou respectivement de ladite montre (3).

9. Dispositif (1) selon la revendication 8, **caractérisé en ce que** ledit robot multi-axes (21) comporte trois axes au niveau de ladite articulation d'épaule (22), et trois axes au niveau de ladite articulation de coude (23).

10. Dispositif (1) selon l'une des revendications 1 à 9, **caractérisé en ce que** lesdits moyens de pilotage (10) comportent des moyens de mémorisation (30) agencés pour stocker des paramètres de tolérances, de seuils de valeurs de débattement angulaire, des seuils de vitesses, des seuils d'accélérations, ou/et **en ce que** lesdits moyens de mémorisation (30) sont agencés pour stocker une séquence cinématique enregistrée selon les mouvements d'un utilisateur-type, ou/et une séquence cinématique programmée.

11. Dispositif (1) selon l'une des revendications 1 à 10, **caractérisé en ce que** chaque dit réceptacle (4) comporte au moins un capteur inertiel comportant au moins un accéléromètre agencé pour mesurer l'accélération imprimée audit mouvement (2) ou respectivement à ladite montre (3), et distinguer des positions statiques où l'accélération et la vitesse sont nulles et parmi lesquelles sont lesdites positions normalisées de contrôle chronométrique, et des positions dynamiques où l'accélération et la vitesse sont non nulles et qui correspondent à des critères complémentaires de chronométrie dynamique.

12. Procédé de contrôle chronométrique dynamique d'un mouvement (2) de montre (3), ou d'une montre (3), tel qu'on impose audit mouvement (2), ou respectivement à ladite montre (3), des mouvements comportant au moins un cycle prédéfini ou aléatoire quant à sa trajectoire et son évolution dynamique le long de cette trajectoire sous le pilotage de moyens de commande (5) comportant une horloge (6) ou reliés à une base de temps externe, ledit cycle comportant le passage par les positions normalisées de contrôle chronométrique, en ce qu'on mesure les paramètres de marche dudit mouvement (2) ou respectivement de ladite montre (3) dans lesdites positions normalisées et dans d'autres positions intermédiaires programmées ou/et aléatoires, et en ce qu'on effectue en continu le contrôle chronométrique dudit mouvement (2) ou respectivement de ladite montre (3), en ce qu'on enregistre en continu et en dynamique les paramètres de marche dudit mouvement (2) ou respectivement de ladite montre (3), qu'on compare lesdits paramètres de marche avec des valeurs de consigne, en ce qu'on délivre un certificat de contrôle dans le cas où toutes les valeurs mesurées satisfont à des tolérances pré-définies, ou en ce qu'on relance un processus itératif de reprise de réglage de marche et de test dans le cas contraire, et en ce qu'on mesure l'accélération imprimée audit mouvement (2) ou respectivement à ladite montre (3), pour distinguer des positions statiques où l'accélération et la vitesse sont nulles et parmi lesquelles sont lesdites positions normalisées de contrôle chronométrique, et des positions dynamiques où l'accélération et la vitesse sont non nulles et qui correspondent à des critères complémentaires de chronométrie dynamique, qu'on définit pour qualifier la marche lors d'un mouvement continu imprimé audit mouvement (2) ou respectivement à ladite montre (3), et tel qu'on génère des mouvements aléatoires dudit mouvement (2) ou respectivement de ladite montre (3) pour lui imprimer des dites positions dynamiques dans lesquelles on effectue des contrôles complémentaires de chronométrie dynamique.

13. Procédé de contrôle chronométrique dynamique d'un mouvement (2) de montre (3), ou d'une montre (3), selon la revendication 12, **caractérisé en ce que**, au cours d'au moins une partie dudit cycle de contrôle, on impose audit mouvement (2) ou respectivement à ladite montre (3), des mouvements dans l'espace selon au moins deux degrés de liberté en simultané.

14. Procédé de contrôle chronométrique dynamique d'un mouvement (2) de montre (3), ou d'une montre (3), selon la revendication 12 ou 13, **caractérisé en ce qu'**on programme la manœuvre dudit mouvement (2) ou respectivement de ladite montre (3) par apprentissage sur la base de mouvements enregistrés sur un utilisateur test, pendant une durée journalière.

## Patentansprüche

1. Vorrichtung (1) für die dynamische chronometrische Kontrolle eines Werks (2) einer tragbaren Uhr (3) oder einer tragbaren Uhr (3), wobei die Vorrichtung (1) mindestens einen Aufnahmebehälter (4) umfasst, der dazu vorgesehen ist, mindestens ein Werk (2) oder eine tragbare Uhr (3) bis zu einem bestimmten Beschleunigungsschwellenwert zu halten, und Betätigungsmittel (20) umfasst, die dazu vorgesehen sind, jeden Aufnahmebehälter (4) im Raum zu betätigen, und dazu vorgesehen sind, jedem Aufnahmebehälter (4) mindestens einen im Voraus definierten oder zufälligen Zyklus aufzuprägen in Bezug auf seine Bewegungsbahn und seine dynamische Entwicklung entlang dieser Bewegungsbahn unter der Lenkung von Bedienmitteln (5), die eine Referenzuhr (6) umfassen oder mit einer externen Zeitbasis verbunden sind, wobei der Zyklus das Durchlaufen normierter statischer Positionen der chronometrischen Kontrolle umfasst, wobei die Betätigungsmittel (20) dazu vorgesehen sind, jeden Aufnahmebehälter (4) im Raum kontinuierlich zu betätigen, und dass die Vorrichtung (1) Gangsensormittel (7) umfasst, um Gangparameter jedes in einem Aufnahmebehälter (4) enthaltenen Werks (2) während einer Bewegung und/oder einer Beschleunigung in Bezug auf Umgebungssensormittel (8) für die mit der Aufzeichnung der Gangparameter korrelierte ununterbrochene Aufzeichnung physikalischer Umgebungsbedingungen, unter denen die chronometrische Kontrolle erfolgt, ununterbrochen und dynamisch aufzuzeichnen, und wobei die Vorrichtung (1) Lenkungsmittel (10) und Analysemittel (9) umfasst, die mit den Bedienmitteln (5), den Gangsensormitteln (7) und den Umgebungssensormitteln (8) eine Schnittstelle bilden und dazu vorgesehen sind, das Verhalten beim Tragen jedes Werks (2) bzw. jeder tragbaren Uhr (3) zu bewerten, ein Kontrollzertifikat in dem Fall auszugeben, dass sämtliche gemessenen Werte vordefinierte Toleranzen erfüllen, oder im entgegengesetzten Fall erneut einen iterativen Prozess für die Wiederaufnahme der Gangregulierung und eines Tests zu beginnen, sowohl für die normierten statischen Positionen als auch für dynamische Positionen, in denen die Beschleunigung und die Geschwindigkeit nicht null sind und die komplementären dynamischen chronometrischen Kriterien entsprechen, die definiert sind, um den Gang bei einer dem Werk (2) bzw. der tragbaren Uhr (3) aufgeprägten ununterbrochenen Bewegung zu qualifizieren, derart, dass die Lenkungsmittel (10) dazu vorgesehen sind, die mehrachsigen Betätigungsmittel (20) so zu steuern, dass Bewegungen des Arms und/oder des Unterarms und/oder der Hand eines rechtshändigen oder linkshändigen Benutzers mit Winkelamplituden simuliert werden, die auf die natürlichen Winkelamplituden auf Höhe der Schulter, des Ellenbogens und des Handgelenks begrenzt sind, und derart, dass die Lenkungsmittel (10) Mittel (14) zum Erzeugen von Zufallszahlen umfassen, die dazu vorgesehen sind, eine Unterbrechung zu zufälligen Zeitpunkten des vordefinierten Zyklus auszulösen, um dem Werk (2) bzw. der tragbaren Uhr (3) eine Bewegungsbahn mit einer zufälligen Geschwindigkeit und/oder mit einer zufälligen Beschleunigung und/oder Bewegungsvektoren mit Zufallsmuster und/oder zufälliger Richtung und/oder zufälligem Richtungssinn auf Bahnen, die auf ein vordefiniertes Hüllvolumen beschränkt sind, aufzuprägen.

2. Vorrichtung (1) nach Anspruch 1, **dadurch gekennzeichnet, dass** die Betätigungsmittel (20) dazu vorgesehen sind, jeden Aufnahmebehälter (4) im Raum gleichzeitig entlang mindestens zweier Freiheitsgrade zu betätigen.

3. Vorrichtung (1) nach Anspruch 1 oder 2, **dadurch gekennzeichnet, dass** die Vorrichtung (1) Gangregulierungsmittel (11) umfasst und dass die Lenkungsmittel (10) dazu vorgesehen sind, Steuersignale an Aktuatoren (12) zu richten, die die Gangregulierungsmittel (11) enthalten, um den Gang von Einstellmitteln (13) zu korrigieren, die ein Resonator des Werks (2) bzw. der tragbaren Uhr (3) enthält, bevor mindestens ein neuer vordefinierter oder zufälliger Testzyklus ausgeführt wird.

4. Vorrichtung (1) nach einem der Ansprüche 1 bis 3, **dadurch gekennzeichnet, dass** die Gangsensormittel (7) und die Umgebungssensormittel (8) dazu vorgesehen sind, das Werk (2) bzw. die tragbare Uhr (3) komplementären, vordefinierten oder zufälligen Validierungstests zu unterziehen.

5. Vorrichtung (1) nach einem der Ansprüche 1 bis 4, **dadurch gekennzeichnet, dass** die Lenkungsmittel (10) dazu vorgesehen sind, die mehrachsigen Betätigungsmittel (20) derart zu steuern, dass eine resultierende Bewegung des Werks (2) bzw. der tragbaren Uhr (3) entlang einer Regelfläche oder einer Kugel oder eines Ellipsoiden oder eines Hyperboloiden erzeugt wird.

6. Vorrichtung (1) nach einem der Ansprüche 1 bis 5, **dadurch gekennzeichnet, dass** die Mittel (14) zum Erzeugen von Zufallszahlen dazu vorgesehen sind, den Lenkungsmitteln (10) eine zufällige Dauer der Unterbrechung aufzuerlegen.

7. Vorrichtung (1) nach Anspruch 6, **dadurch gekennzeichnet, dass** die Lenkungsmittel (10) dazu vorgesehen sind, den vordefinierten oder zufälligen Zyklus entsprechend der während der Unterbrechung erreichten Position ab dem Ende der Unterbrechung wiederaufzunehmen.

8. Vorrichtung (1) nach einem der Ansprüche 1 bis 7, **dadurch gekennzeichnet, dass** die mehrachsigen Betätigungsmittel (20) mindestens einen mehrachsigen Roboter (21) umfassen, der zwischen einem Schultergelenk (22) und einem Ellenbogengelenk (23), die auf dieselben Winkelbahnen wie der menschliche Arm begrenzt sind, einen Roboter-Oberarm (24) mit Abmessungen nahe jener eines menschlichen Arms sowie teilweise distal zum Ellenbogen (23) einen Unterarm (25) mit Abmessungen nahe jener eines menschlichen Unterarms, der in der Nähe seines distalen Endes das Werk (2) bzw. die tragbare Uhr (3) trägt, umfasst.

9. Vorrichtung (1) nach Anspruch 8, **dadurch gekennzeichnet, dass** der mehrachsige Roboter (21) am Schultergelenk (22) drei Achsen und am Ellenbogengelenk (23) drei Achsen aufweist.

10. Vorrichtung (1) nach einem der Ansprüche 1 bis 9, **dadurch gekennzeichnet, dass** die Lenkungsmittel (10) Speichermittel (30) enthalten, die dazu vorgesehen sind, Toleranzparameter, Schwellenwerte für den Winkelausschlag, Schwellenwerte für die Geschwindigkeiten und Schwellenwerte für die Beschleunigungen zu speichern, und/oder dass die Speichermittel (30) dazu vorgesehen sind, eine kinematische Folge, die entsprechend den Bewegungen eines Anwendertyps aufgezeichnet wird, und/oder eine programmierte kinematische Folge zu speichern.

11. Vorrichtung (1) nach einem der Ansprüche 1 bis 10, **dadurch gekennzeichnet, dass** jeder Aufnahmebehälter (4) mindestens einen Trägheitssensor umfasst, der mindestens einen Beschleunigungsmesser aufweist, der dazu vorgesehen ist, die dem Werk (2) bzw. der tragbaren Uhr (3) aufgeprägte Beschleunigung zu messen und die statischen Positionen, an denen die Beschleunigung und die Geschwindigkeit null sind und unter denen sich die normierten Positionen der chronometrischen Kontrolle befinden, von dynamischen Positionen, an denen die Beschleunigung und die Geschwindigkeit nicht null sind und die komplementären dynamischen chronometrischen Kriterien entsprechen, zu unterscheiden.

12. Verfahren für die dynamische chronometrische Kontrolle eines Werks (2) einer tragbaren Uhr (3) oder einer tragbaren Uhr (3), wobei dem Werk (2) bzw. der tragbaren Uhr (3) Bewegungen aufgeprägt werden, die mindestens einen vordefinierten oder zufälligen Zyklus in Bezug auf ihre Bewegungsbahn und ihre dynamische Entwicklung entlang dieser Bewegungsbahn unter der Lenkung von Bedienmitteln (5), die eine Referenzuhr (6) umfassen oder mit einer externen Zeitbasis verbunden sind, umfassen, wobei der Zyklus das Durchlaufen normierter chronometrischer Kontrollpositionen umfasst, die Gangparameter des Werks (2) bzw. der tragbaren Uhr (3) in den normierten Positionen und in anderen programmierten und/oder zufälligen Zwischenpositionen gemessen werden und die chronometrische Kontrolle des Werks (2) bzw. der tragbaren Uhr (3) ununterbrochen ausgeführt wird, wobei die Gangparameter des Werks (2) bzw. der tragbaren Uhr (3) ununterbrochen und dynamisch aufgezeichnet werden, die Gangparameter mit Sollwerten verglichen werden und ein Kontrollzertifikat in dem Fall ausgegeben wird, dass sämtliche gemessene Werte vordefinierte Toleranzen erfüllen, oder im entgegengesetzten Fall erneut ein iterativer Prozess für die Wiederaufnahme der Gangregulierung und von Tests gestartet wird, und wobei die dem Werk (2) bzw. der tragbaren Uhr (3) aufgeprägte Beschleunigung gemessen wird, um die statischen Positionen, an denen die Beschleunigung und die Geschwindigkeit null sind und unter denen sich die normierten chronometrischen Kontrollpositionen befinden, von den dynamischen Positionen zu unterscheiden, an denen die Beschleunigung und die Geschwindigkeit nicht null sind und die komplementären dynamischen chronometrischen Kriterien entsprechen, die definiert werden, um den Gang bei einer dem Werk (2) bzw. der tragbaren Uhr (3) aufgeprägten ununterbrochenen Bewegung zu qualifizieren, und wobei zufällige Bewegungen des Werks (2) bzw. der tragbaren Uhr (3) erzeugt werden, um ihm/ihr dynamische Positionen aufzuprägen, an denen komplementäre dynamische chronometrische Kontrollen ausgeführt werden.

13. Verfahren für die dynamische chronometrische Kontrolle eines Werks (2) einer tragbaren Uhr (3) oder einer tragbaren Uhr (3) nach Anspruch 12, **dadurch gekennzeichnet, dass** zumindest während eines Teils des Kontrollzyklus dem Werk (2) bzw. der tragbaren Uhr (3) Bewegungen im Raum gleichzeitig entlang mindestens zweier Freiheitsgrade auferlegt werden.

14. Verfahren für die dynamische chronometrische Kontrolle eines Werks (2) einer tragbaren Uhr (3) oder einer tragbaren Uhr (3) nach Anspruch 12 oder 13, **dadurch gekennzeichnet, dass** die Betätigung des Werks (2) bzw. der tragbaren Uhr (3) durch Lernen auf der Grundlage von an einem Testanwender aufgezeichneter Bewegungen für eine Dauer von einem Tag programmiert wird.

## Claims

1. Device (1) for the dynamic chronometric testing of a watch (3) movement (2) or watch (3), said device (1) including at least one receptacle (4) arranged to hold, up to a given acceleration threshold, at least one movement (2) or a watch (3), and including handling means (20) arranged to handle each said receptacle (4) spatially, arranged to apply to each said receptacle (4) at least one predefined or random cycle in respect of the path thereof and the dynamic evolution thereof along this path under the fine control of control means (5) including a clock (6) or connected to an external time base, said cycle including the passage via standardised static chronometric testing positions, such that said handling means (20) are arranged for the continuous spatial handling of each said receptacle (4), and in that said device (1) includes rate sensor means (7) for the continuous and dynamic recording of the rate parameters of each movement (2) placed in a said receptacle (4) during a movement or/and an acceleration, relative to environment sensor means (8) for the continuous recording, correlated with said recording of the rate parameters, of the physical conditions of the environment wherein said chronometric testing takes place, and said device (1) includes fine control means (10) and analysis means (9) interfaced with said control means (5), said rate sensor means (7), and said environment sensor means (8), and arranged to evaluate the behaviour upon wearing of each said movement (2) or respectively of each said watch (3), to issue a testing certificate in the case where all the values measured comply with predefined tolerances, or to resume an iterative rate setting correction and testing process otherwise, for both said standardised static positions and dynamic positions where the acceleration and velocity are different to zero and which correspond to additional dynamic chronometry criteria, defined in order to qualify the rate during continuous motion applied to said movement (2) or respectively to said watch (3), such that said fine control means (10) are arranged to control said multi-axis handling means (20) so as to simulate the movements of the arm or/and forearm or/and hand of a right-handed or left-handed user, with angular amplitudes limited to the natural angular amplitudes at the level respectively of the shoulder, elbow, wrist, and further such that said fine control means (10) include means for generating random numbers (14) arranged to trigger the switching, at random times, of said predefined cycle, to apply to said movement (2) or respectively to the watch (3) a path according to a random velocity or/and according to a random acceleration or/and according to random modulus or/and direction or/and random direction movement vectors, along travels limited to a predefined envelope volume.

2. Device (1) according to claim 1, **characterised in that** said handling means (20) are arranged to handle each said receptacle (4) spatially according to at least two degrees of freedom simultaneously.

3. Device (1) according to claim 1 or 2, **characterised in that** said device (1) includes rate setting means (11), and **in that** said fine control means (10) are arranged to send control signals to actuators (12) included in said rate setting means (11), to correct the rate of adjustment means (13) included in a resonator of said movement (2) or respectively of said watch (3), before proceeding with at least one new said predefined or random test cycle.

4. Device (1) according to one of claims 1 to 3, **characterised in that** said rate sensor means (7), and said environment sensor means (8) are arranged to subject said movement (2) or respectively said watch (3), to additional predefined or random validation tests.

5. Device (1) according to one of claims 1 to 4, **characterised in that** said fine control means (10) are arranged to control said multi-axis handling means (20) so as to generate a resultant movement of said movement (2) or respectively of said watch (3), along a set surface or a sphere or an ellipsoid or a hyperboloid.

6. Device (1) according to one of claims 1 to 5, **characterised in that** said means for generating random numbers (14) are arranged to apply to said fine control means (10) a random duration of said switching.

7. Device (1) according to claim 6, **characterised in that** said fine control means (10) are arranged to resume said predefined or random cycle according to the position reached upon switching, from the end of said switching.

8. Device (1) according to one of claims 1 to 7, **characterised in that** said multi-axis handling means (20) include at least one multi-axis robot (21) including, between a shoulder joint (22) and an elbow joint (23) restricted to the same angular travels as the human arm, an upper robot arm (24) of similar dimensions to those of a human arm, and at a distal part beyond said elbow (23), a lower arm (25) of similar dimensions to those of a human forearm and wearing, in the vicinity of the distal end thereof, said movement (2) or respectively said watch (3).

9. Device (1) according to claim 8, **characterised in that** said multi-axis robot (21) includes three axes at the level of said shoulder joint (22), and three axes at the level of said elbow joint (23).

10. Device (1) according to one of claims 1 to 9, **characterised in that** said fine control means (10) include storage means (30) arranged to store parameters in respect of tolerances, angular clearance thresholds, velocity thresholds, acceleration thresholds, or/and **in that** said storage means (30) are arranged to store a kinematic sequence recorded according to the movements of a typical user, or/and a programmed kinematic sequence.

11. Device (1) according to one of claims 1 to 10, **characterised in that** each said receptacle (4) includes at least one inertial sensor including at least one accelerometer arranged to measure the acceleration applied to said movement (2) or respectively to said watch (3), and distinguish static positions where the acceleration and the velocity are zero and among which are the standardised chronometric testing positions, and dynamic positions where the acceleration and the velocity are different to zero and which correspond to additional dynamic chronometry criteria.

12. Method for the dynamic chronometric testing of a watch (3) movement (2), or of a watch (3), such that movements are applied to said movement (2), or respectively to said watch (3), including at least one predefined or random cycle in respect of the path thereof and the dynamic evolution thereof along this path under the fine control of control means (5) including a clock (6) or connected to an external time base, said cycle including the passage via standardised chronometric testing positions, in that the rate parameters of said movement (2) or respectively of said watch (3) are measured in said standardised positions and in further programmed or/and random intermediate positions, and in that the continuous chronometric testing of said movement (2) or respectively of said watch (3) is carried out, in that the rate parameters of said movement (2) or respectively of said watch (3) are recorded continuously and dynamically, that said rate parameters are compared with set-point values, in that a testing certificate is issued if all the values measured comply with predefined tolerances, or in that an iterative rate setting correction and testing process is resumed otherwise, and in that the acceleration applied to said movement (2) or respectively to said watch (3) is measured, to distinguish static positions where the acceleration and the velocity are zero and among which are said standardised chronometric testing positions, and dynamic positions where the acceleration and the velocity are different to zero and which correspond to additional dynamic chronometry criteria, defined to qualify the rate during a continuous movement applied to said movement (2) or respectively to said watch (3), and such that random movements of said movement (2) or respectively of said watch (3) are generated in order to apply thereto said dynamic positions wherein additional dynamic chronometry testing is performed.

13. Method for the dynamic chronometric testing of a watch (3) movement (2), or of a watch (3), according to claim 12, **characterised in that**, during at least a part of said testing cycle, spatial movements are applied to said movement (2) or respectively to said watch (3), according to at least two degrees of freedom simultaneously.

14. Method for the dynamic chronometric testing of a watch (3) movement (2), or of a watch (3), according to claim 12 or 13, **characterised in that** the handling of said movement (2) or respectively of said watch (3) is programmed by learning on the basis of movements recorded on a test user, for a daily duration.
